# DEMANDE DE BREVET EUROPEEN

(11) **EP 4 481 508 A1**
(43) Date de publication de la demande: **25.12.2024**
(21) Numéro de dépôt: 24180971.4
(22) Date de dépôt: 10.06.2024
(51) Int. Cl.: G04B 19/14, G04B 19/10, G04B 29/02, G04B 47/04

(54) **ENSEMBLE FORMÉ D'UN PREMIER COMPOSANT HORLOGER ASSEMBLÉ À UN SECOND COMPOSANT HORLOGER**

(30) Priorité: 19.06.2023 CH 6582023
(71) Demandeur: PATEK PHILIPPE SA GENEVE, 1204 Genève (CH)
(72) Inventeur: ZAK, Vincent, 1228 Plan-les-Ouates (CH); VUILLEMIN, Didier, 1228 Plan-les-Ouates (CH); LE BRIS, Jean-Baptiste, 1228 Plan-les-Ouates (CH)
(74) Mandataire: Micheli & Cie SA

(57) **Abrégé**

La présente invention a pour objet un ensemble comprenant au moins un premier composant horloger (31) destiné à être assemblé à un second composant horloger (20), le premier composant horloger (31") comprenant au moins un pied (4) destiné à traverser une ouverture correspondante du second composant horloger (20). L'ensemble comprend en outre un élément de fixation (6,) agencé pour être déplaçable selon une direction perpendiculaire à l'axe longitudinal du pied (4) entre une première position dans laquelle il ne retient pas le pied (4) et une seconde position dans laquelle il coopère avec le pied (4) pour retenir celui-ci assurant ainsi l'assemblage du premier composant (31) sur le second composant horloger (20). L'élément de fixation (6) comprend deux bras (61) et des moyens élastiques agencés pour que, dans sa seconde position, les bras (61) enserrent le pied (4) contraints par les moyens élastiques et pour que le déplacement de l'élément de fixation (6,) depuis sa seconde position vers sa première position entraîne une contrainte sur les moyens élastiques qui permet de libérer ledit pied (4) desdits bras (61).

## Description

La présente invention a pour objet un ensemble formé d'un premier composant horloger assemblé à un second composant horloger. Ledit ensemble est notamment destiné à équiper un mouvement ou une pièce d'horlogerie.

Dans le domaine de l'horlogerie, il est parfois souhaité de pouvoir assembler deux composants de manière démontable, invisible (esthétique) et peu coûteuse (peu de pièces, peu de détails à usiner, peu de manipulations pour le montage et le démontage).

Certaines pièces d'horlogerie comprennent notamment un décor porté par la plaque de base du cadran. Ce décor peut être formé d'un ou plusieurs éléments décoratifs rapportés sur la plaque de base, d'un motif en relief, d'un automate ou d'une combinaison de ces éléments. Les matériaux utilisés pour réaliser ce décor peuvent être variés : métal précieux ou non, verre, nacre, éléments peints ou émaillés...

Pour obtenir un décor en relief ou tridimensionnel, les éléments décoratifs composant le décor peuvent être fixés sur la plaque de base de manière à former plusieurs niveaux distincts et décalés par rapport à ladite plaque. Les éléments composant le décor peuvent être alors fixés à la plaque de base du cadran au moyen de pieds traversant la plaque de base et venant se fixer sous l'élément décoratif comme décrit dans EP 3 339 979. Dans ce cas, il faut avoir accès au-dessous de la plaque de base pour monter et démonter les éléments décoratifs, ce qui n'est pas toujours possible si des éléments mobiles font partie du décor et que ceux-ci doivent être chassés sur le mouvement pour leur entraînement.

Pour ne pas nuire à l'esthétique du décor, il est préférable que les moyens de fixation des divers éléments constitutifs du décor sur la plaque de base du cadran ou sur le mouvement ne soient pas visibles sur la pièce d'horlogerie dans son état final assemblé.

En outre, l'assemblage du décor sur le cadran et du cadran sur le mouvement de la pièce d'horlogerie peut s'avérer complexe, notamment si le décor comprend plusieurs éléments décoratifs répartis sur plusieurs niveaux et parmi eux des éléments mobiles qui doivent être reliés cinématiquement au mouvement de la pièce d'horlogerie pour leur mise en mouvement. Ainsi, si un élément mobile se trouve entre la plaque de base et un élément décoratif ou entre deux éléments décoratifs fixes, il est nécessaire de fixer un premier élément décoratif sur la plaque de base, fixer la plaque de base sur le mouvement de la pièce d'horlogerie, fixer l'élément mobile sur le mouvement pour son entraînement avant de finalement fixer l'élément décoratif qui vient au-dessus de l'élément mobile. Cet élément décoratif supérieur doit donc être monté sur la plaque de base du cadran alors que celle-ci est déjà montée sur le mouvement. Dans ce cas également, il serait avantageux de pouvoir assembler le second élément décoratif de manière invisible.

Outre l'esthétique, d'autres paramètres à considérer dans l'assemblage de composants horlogers sont l'encombrement des pièces et la complexité de l'assemblage en termes de temps, de coûts et de dextérité. La possibilité du démontage est encore un atout supplémentaire. Par exemple, un assemblage à vis nécessite de réaliser un taraudage coûteux et encombrant et de prendre en considération la place nécessaire à l'outil permettant de visser lors du montage mais aussi lors du démontage.

Le but de la présente invention est de proposer une solution qui permette l'assemblage de deux composants horlogers ou plus de façon aisée, esthétique voire invisible, de préférence de façon démontable, en limitant l'encombrement et les coûts. Un but de la présente invention est notamment de proposer une construction qui permette un assemblage robuste, sans jeu entre les composants et le moins haut possible pour permettre la réalisation de mouvement et de pièce d'horlogerie les plus fins possibles.

L'invention a pour objet un ensemble formé d'au moins un premier composant horloger assemblé à un second composant horloger selon la revendication 1.

Les figures annexées illustrent plusieurs formes d'exécution d'un ensemble selon l'invention.
La figure 1 est une vue de côté d'une première forme d'exécution de l'invention dans laquelle l'ensemble comprend un élément décoratif assemblé sur un cadran d'une pièce d'horlogerie.
La figure 2 est une vue du dessus (côté cadran) de la première forme d'exécution de la figure 1.
Les figures 3a, 3b et 4 sont des vues du dessous (côté mouvement) de la première forme d'exécution de la figure 1, le mouvement n'étant pas visible. Ces figures illustrent en particulier la mise en place de l'élément de fixation pour l'assemblage de l'élément décoratif sur le cadran.
La figure 5 illustre l'élément de fixation de la première forme d'exécution vu de dessus.
La figure 6 est une vue en perspective de la figure 3b illustrant l'assemblage de l'élément décoratif sur le cadran au moyen de l'élément de fixation selon la première forme d'exécution de l'invention.
Les figues 7 à 9 illustrent une seconde forme d'exécution de l'invention dans laquelle l'ensemble comprend un cadran fixé sur un mouvement d'une pièce d'horlogerie.
La figure 10 illustre une troisième forme d'exécution de l'invention dans laquelle un cadran est assemblé sur un mouvement d'une pièce d'horlogerie.
Les figure 11 et 12 illustrent un élément de fixation selon une variante de l'invention.

Le but de la présente invention est donc de permettre la fixation d'un premier composant d'horlogerie sur un second composant d'horlogerie, la fixation étant sûre, esthétique, simple, peu coûteuse et démontable, de préférence sans jeu entre les composants et tout en limitant l'encombrement en particulier en hauteur.

Les figures 1 à 6 illustrent une pièce d'horlogerie comprenant un mouvement 1 et un cadran 2 formé d'une plaque de base 20 supportant un décor 3.

Le mouvement 1 de la pièce d'horlogerie peut être de tout type connu, mécanique ou à quartz, avec ou sans complication(s). Ce mouvement n'est pas l'objet de la présente invention et ne sera donc pas décrit plus en détails ici.

Tel qu'illustré, le décor 3 comprend des éléments décoratifs fixes 31, 32 et des éléments décoratifs mobiles 33, 34 agencés les uns au-dessus des autres pour former un motif en relief.

Un but de la présente invention est d'obtenir un décor 3 dans lequel les moyens de fixation des divers éléments décoratifs 31 à 34 composant le décor 3 sur la plaque de base 20 du cadran 2 ne sont pas visibles une fois la pièce d'horlogerie complètement assemblée. Il est préférable que la fixation soit robuste et démontable sans augmenter la hauteur totale de l'ensemble cadran 2 et décor 3.

Les figures 1 à 6 illustrent en particulier l'assemblage ou la fixation de l'élément décoratif fixe 31 sur la plaque de base 20 du cadran 2. Ainsi, dans cette exemple, l'élément décoratif 31 et la plaque de base 20 du cadran 2 constitue une forme d'exécution d'un ensemble selon l'invention.

Selon la première forme d'exécution, l'élément décoratif 31 que l'on souhaite fixer sur la plaque de base 20 de manière simple, amovible et invisible comprend au moins un mais de préférence deux pieds 4 destinés à venir se loger dans des ouvertures correspondantes de la plaque de base 20. Les ouvertures sont traversantes de sorte que l'extrémité 41 des pieds 4 ressort sous la plaque de base 20 lorsque lesdits pieds 4 traversent les ouvertures (figures 3a, 3b et 4). Chacun des pieds 4 comprend une gorge 42 destinée à coopérer avec un élément de fixation 6 agencé pour maintenir l'élément décoratif 31 assemblé sur la plaque de base 20 du cadran 2.

Selon l'invention, au moins un élément de fixation 6 permet l'assemblage de l'élément décoratif 31 sur la plaque de base 20. Un tel élément de fixation 6 selon la première forme d'exécution est en particulier illustré aux figures 3a, 3b, 4 et 5. Chaque élément de fixation 6 comprend un partie élastique formée de deux bras élastiques 61 dont les extrémités 62 forment ensemble une ouverture 65 dans laquelle peut venir s'encliqueter ou se clipser le pied 4 et en particulier la gorge 42 de l'élément décoratif 31. De préférence, chacune des extrémités 62 comprend une rainure 66 dans laquelle vient en butée l'extrémité 41 d'un pied 4 de l'élément décoratif 31. L'élément de fixation 6 comprend en outre une portion fixe 63 conformée pour permettre sa manipulation. Dans la forme d'exécution illustrée, la portion fixe 63 est essentiellement plate et arrondie pour être préhensible et comporte également deux encoches 64 dans lesquelles peut être glissé un outil (voir ci-dessous la description du montage). En variante, la portion fixe 63 comprend également un trou 68 destiné à recevoir un outil pour aider la manipulation de l'élément de fixation 6.

Dans la présente forme d'exécution, lors de l'assemblage du cadran 2, la plaque de base 20 est d'abord montée sur le mouvement 1 par tout moyen approprié. Certains éléments décoratifs mobiles 33, 34 sont ensuite chassés sur le mouvement 1 au-dessus de la plaque de base 20 pour leur entraînement. L'élément décoratif 31 est monté sur la plaque de base en insérant les pieds 4 dudit élément dans leur ouverture respective sur la plaque de base 20. Les extrémités 41 des pieds 30 traversent la plaque de base 20 et se trouvent entre ladite plaque de base 20 et le mouvement 1 comme illustré sur la figure 3a. Dans la forme d'exécution illustrée, la plaque de base 20 comprend sur sa surface inférieure 22 des évidements 21 destinés à recevoir les pieds 4 de l'élément décoratif 31 ainsi que les éléments de fixation 6 de sorte que ces composants une fois assemblés ne dépassent pas de la surface inférieure 22 de la plaque de base 20 et ne viennent en particulier pas gêner le mouvement 1 (ainsi, il n'y a pas forcément besoin d'adapter le mouvement 1 pour utiliser le système d'assemblage selon l'invention).

Pour pouvoir fixer l'élément décoratif 31 sur la plaque de base 20 alors que celle-ci est déjà montée sur le mouvement 1, ces composants sont de préférence agencés pour que les pieds 4 soient sur la périphérie extérieure de la plaque de base 20 comme illustré dans les figures.

Une fois que l'élément décoratif 31 est posé sur la plaque de base 20, l'élément de fixation 6, qui peut être le plus fin possible, est glissé entre la plaque de base 20 et le mouvement 1 jusqu'à ce que le pied 4 vienne s'encliqueter ou se clipser dans l'ouverture 65 de l'élément de fixation 6 (figure 3b). Les bras élastiques 61 sont agencés pour que leurs extrémités libres 62 viennent d'abord buter sur le pied 4 puis en maintenant la pression sur l'élément de fixation 6, les bras élastiques 61 s'écartent et le pied 4 entre dans l'ouverture 65 avant que les bras élastiques 61 ne se referment, emprisonnant le pied 4 dans l'ouverture 65. L'élément de fixation 6 est alors dans une position intermédiaire. Dans cette position intermédiaire illustrée en particulier à la figure 3b, l'élément de fixation 6 est retenu en translation sur le pied 4 mais est libre de pivoter autour dudit pied 4. L'élément de fixation 6 est venu se loger dans la gorge 42 du pied 4 et l'extrémité 41 du pied 4 dans la rainure 66 de l'élément de fixation 6. Ainsi, dans cette position intermédiaire illustrée dans la figure 3b, les éléments de fixation 6 retiennent l'élément décoratif 31 sur la plaque de base 20. La gorge 42 fait donc office de butée agencée pour coopérer avec l'élément de fixation 6 pour le blocage axiale du pied 4 lorsque l'élément de fixation 6 est dans sa position intermédiaire ou rentrée. En variante, la gorge 42 pourrait être remplacée par un épaulement ou toute autre butée appropriée.

Depuis la position intermédiaire, pour rendre l'assemblage invisible, les éléments de fixation 6 sont alors pivotés autour des pieds 4 pour être ramenés sous la plaque de base 20 dans les évidements 21 (figure 4). Durant ce pivotement, les bras élastiques 61 ne se déforment pas, les pieds 4 restent pris dans les ouvertures 65 et l'élément décoratif 31 reste assemblé sur la plaque de base 20. Une fois dans leur position rentrée illustrée dans la figure 4, les éléments de fixation 6 sont logés dans les évidements 21 de sorte qu'ils ne dépassent pratiquement pas de la surface inférieure 22 de la plaque de base 20. Ainsi, les éléments de fixation 6 maintiennent l'élément décoratif 31 sur la plaque de base 20 sans gêner le mouvement 1. L'ensemble cadran 2-mouvement 1 peut notamment être mis en boîte aisément sans que les éléments de fixation 6 ne viennent perturber cette opération. De plus, une fois l'ensemble dans la boîte de montre, celle-ci bloque toute rotation de l'élément de fixation 6 de sa position rentrée à sa position intermédiaire.

De préférence, il existe un bossage 23 dans chaque évidement 21 de la plaque de base 20 agencé pour coopérer avec un chanfrein 67 sur le pourtour des bras élastiques 61 de l'élément de fixation 6. Ainsi, lorsque l'élément de fixation 6 est pivoté de sa position intermédiaire à sa position rentrée, il vient en butée contre le bossage 23. Avec la forme du chanfrein 67, une partie de l'élément élastique 6 passe au-dessus du bossage 23, ce qui exerce alors une contrainte sur l'élément de fixation 6 qui tend à l'éloigner de la plaque de base 20. L'élément de fixation 6 est ainsi maintenu en butée dans la gorge 42 en direction de l'extrémité 41 du pied 4, tirant sur ce dernier, ce qui contraint l'élément décoratif 31 contre la plaque de base 20. De plus, ce bossage 23 peut également servir de guide pour l'insertion de l'élément de fixation 6 radialement lors de l'assemblage.

Pour le démontage, il suffit de faire pivoter l'élément de fixation 6 en sens inverse de sa position rentrée à sa position intermédiaire et ensuite de tirer sur ledit élément pour déclipser le pied 4 de l'ouverture 65 entre les bras élastiques 61. Pour attraper l'élément de fixation 6 dissimulé dans son évidement 21 de la plaque de base 20, il est possible de passer un outil dans une des encoches 64 de la portion fixe 63 puis dans l'ouverture 68.

Ainsi, dans la première forme d'exécution de l'invention, l'ensemble formé de l'élément décoratif 31 et de la plaque de base 20 du cadran 2 est assemblé grâce à deux éléments de fixation 6 (un seul aurait pu suffire). Cet assemblage est sûr et robuste : d'une part, on peut choisir la forme des bras élastiques 61, de l'ouverture 65 et des extrémités libres 62 desdits bras 61 pour que la force élastique exercée par l'élément de fixation 6 sur le pied 4 soit suffisante. D'autre part, dans sa position rentrée, il est difficile de faire pivoter l'élément de fixation 6 et/ou de le tirer ce qui évite un détachement intempestif. Un autre avantage important est le faible encombrement de l'élément de fixation 6 qui peut être très mince. De plus, tous les composant sont faciles à usiner : simples pieds sur l'élément décoratif 31, trous et évidements sur la plaque de base 20 et un élément de fixation 6 monobloc aux caractéristiques fonctionnelles réduites - bras élastiques, chanfrein et encoches - mais facilement usinables. Sans vis, sans taraudage, sans outils particuliers nécessaires à l'assemblage, les coûts de production sont réduits. On note également que le mouvement 1 n'est pas impacté par ce système d'assemblage : l'entier de l'assemblage tient dans l'épaisseur de la plaque de base 20 et s'appuie sur celle-ci uniquement. Il est donc envisageable de mettre en place un système d'assemblage tel que ci-dessus sur des cadrans et mouvements existants en ne modifiant que le cadran et ses composants.

En outre, l'assemblage de l'élément décoratif 31 sur la plaque de base 20 est une procédure aisée et rapide pour laquelle l'horloger n'a pas besoin de réglage fin ni d'outils particuliers. Le démontage, tout à fait possible selon l'invention, est également aisé et rapide, et ce même si, une fois l'élément de fixation 6 dans sa position rentrée, l'assemblage offre une très grande sécurité.

Enfin, une fois l'élément décoratif 31 fixé sur la plaque de base 20 au moyen des éléments de fixation 6, cet assemblage n'est pas visible vu de dessus du cadran 2. L'esthétique du décor 3 et de l'élément décoratif 31 est ainsi assuré. De plus, sans vis ou trou ou autre système de fixation apparent, l'élément décoratif 31 est libre d'être entièrement décoré par tout moyen approprié (émaillage ou sertissage sur la totalité de la surface de l'élément décoratif 31, ce qui n'est pas possible avec une vis ou un trou ou autre).

Les figures 7 à 9 illustrent une seconde forme d'exécution de l'invention.

Dans cette forme d'exécution, un cadran est assemblé sur un mouvement d'horlogerie. Les composants identiques ou similaires à la première forme d'exécution sont désignés par les mêmes références additionnées d'un prime. Cette fois, c'est le cadran 2' dont la plaque de base 20' comprend au moins un mais de préférence deux pieds 4' destinés à venir se loger dans des ouvertures 51 correspondantes d'un pont annulaire 5 monté sur le mouvement 1'. Le pont annulaire 5 peut également servir de support à d'autres composants du mouvement 1'.

Comme dans la première forme d'exécution, pour être accessibles, les pieds 4' se trouvent à la périphérie de la plaque de base 20' du cadran 2' et le pont annulaire 5 s'étend également à la périphérie du mouvement 1.

Comme dans la première forme d'exécution, le pont annulaire 5 comprend sur sa surface inférieure 52 des évidements 53 dans lesquelles viennent se loger les éléments de fixation 6'. Lesdits éléments de fixation 6' sont similaires à ceux décrits plus haut en référence à la première forme d'exécution.

Pour assembler la plaque de base 20' sur le mouvement 1, il faut d'abord monter le pont annulaire 5 sur le mouvement 1 par tout moyen approprié. Les pieds 4' de la plaque de base 20' sont alors glissés dans leur ouverture respective 51 du pont annulaire 5. Chaque élément de fixation 6' est ensuite inséré entre le mouvement et le pont annulaire 5 pour encliqueter ou clipser un pied 4' de la plaque de base 20' dans une ouverture 65' dudit élément de fixation 6'. Dans cette position intermédiaire illustrée à la figure 7, les pieds 4' de la plaque de base 20' sont retenus par leur gorge 42' entre les bras élastique 61' de l'élément de fixation 6' et la plaque de base 20' est ainsi assemblée sur le pont annulaire 5. Par la construction des pieds 4' (gorges 42') et de l'élément de fixation 6' (ouverture 65', rainure 66', bras élastique 61'), dans sa position intermédiaire, ledit élément de fixation 6 est fixe en translation mais peut pivoter autour du pied 4'. Il est donc possible de pivoter les éléments de fixation 6' pour les amener dans leur position rentrée (figure 9) dans laquelle ils sont logés entre le mouvement 1' et le pont annulaire 5 dans les évidement 53 dudit pont 5. Dans cette position, l'assemblage du cadran 2' sur le mouvement 1' est solide, mais n'est pas visible et ne gêne pas lors de l'emboîtage du mouvement 1' (voir figure 9).

Le démontage se fait en attrapant l'élément de fixation 6' éventuellement à l'aide d'un outil (via les encoches 64' ou l'ouverture 68') et en le faisant pivoter dans sa position intermédiaire. L'élément de fixation 6' est ensuite tiré pour déclipser le pied 4' de l'ouverture 65', ce qui libère ledit pied 4' et donc la plaque de base 20' du cadran 2' qui n'est plus retenue sur le pont annulaire 5.

Cette seconde forme d'exécution pourrait également comprendre le système de bossage et de chanfrein décrit plus haut pour la mise en contrainte de l'élément de fixation 6' permettant d'assurer le placage de la plaque de base 20' sur le pont annulaire 5.

Cette seconde forme d'exécution de l'invention présente tous les avantages décrits ci-dessus en relation avec la première forme d'exécution : assemblage sûr et robuste du cadran sur le mouvement, assemblage invisible, fin, peu encombrant qui ne gêne ni le mouvement ni son emboîtage, montage et démontage simple et rapide avec des outils usuels, composants simples à usiner pour des coûts de production réduits.

La figure 10 illustre une troisième forme d'exécution de l'invention. Comme dans la seconde forme d'exécution, on cherche à assembler le cadran 2" sur le mouvement 1". Les composants identiques ou similaires à la première ou la seconde forme d'exécution sont désignés par les mêmes références additionnées d'un double prime.

Dans cette troisième forme d'exécution, l'élément de fixation 6" est manipulé pour encliqueter/clipser les pieds 4" du cadran 2" sans être désolidarisé du mouvement 1". En effet, l'élément de fixation 6" est monté sur le mouvement 1" dans un logement 11" de sorte à être libre en translation dans le plan du mouvement 1" mais retenu dans un plan perpendiculaire au dit plan du mouvement 1". De plus, l'élément de fixation 6" comprend des épaulements 69'" qui viennent en butée contre des surfaces d'appui 111" de l'évidement 11" du mouvement 1", empêchant ainsi l'élément de fixation 6" de sortir dudit évidement 11". Les autres caractéristiques de l'élément de fixation 6" de cette troisième forme d'exécution sont similaires à ce qui a été décrit ci-dessus en référence aux première et deuxième formes d'exécution.

La figure 10 illustre l'élément de fixation 6" dans sa première position dans laquelle une portion de sa portion fixe 63" dépasse du mouvement pour être actionnée par un outil ou à la main, notamment via l'ouverture 68". Dans cette position, le pied 4" du cadran 2" inséré dans une ouverture du mouvement 1" et dont l'extrémité 41" dépasse dans l'évidement 11" n'est pas dans le chemin des bras élastiques 61" de l'élément de fixation 6". Le cardan 2" n'est donc pas retenu sur le mouvement 1".

En poussant l'élément de fixation 6" dans sa seconde position, le pied 4" vient s'encliqueter ou se clipser dans l'ouverture 65" des bras élastiques 61" comme dans les formes d'exécution précédentes. Dans cette position, le cadran 2" est assemblé sur le mouvement 1".

Cette troisième forme d'exécution de l'invention présente tous les avantages décrits ci-dessus en relation avec les première et seconde formes d'exécution : assemblage sûr et robuste du cadran sur le mouvement, assemblage invisible, fin, peu encombrant qui ne gêne ni le mouvement ni son emboîtage, montage et démontage simple et rapide avec des outils usuels, composants simples à usiner pour des coûts de production réduits. En outre, cette forme d'exécution offre une plus grande liberté sur le positionnement des pieds du cadran, puisqu'il est possible d'envisager un élément de fixation avec de longs bras pour atteindre des pieds plus en retrait de la périphérie du cadran. Un élément de fixation long est plus encombrant quand il faut le pivoter pour le cacher comme dans les première et seconde forme d'exécution.

Dans les formes d'exécution ci-dessus, la force élastique d'encliquetage ou de clipsage est réalisée par deux bras élastiques qui forment une pince et qui s'écartent par pression du pied sur l'extrémité des bras et se referment ensuite. En variante, il est possible d'envisager pour l'élément de fixation un système à lames flexibles bistable dans lequel les bras de la pince s'ouvrent dans une première position du système (pied libéré) et se ferment dans une seconde position (pied retenu). Un tel système reste simple à actionner, robuste, très peu encombrant et permet également une rotation pour le rendre invisible comme dans la première ou la seconde forme d'exécution ci-dessus. Les figures 11 et 12 illustrent un tel élément de fixation dans une variante de la troisième forme d'exécution. L'élément de fixation 6‴ est un système à lames flexibles 7 bistable dans lequel les bras 61‴ s'ouvrent dans une première position du système (pied libéré, figure 11) et se ferment dans une seconde position (pied retenu, figure 12). L'élément de fixation 6‴ est fixé sur le mouvement 1" par une vis 8 ou tout autre moyen approprié. En tirant ou poussant sur la partie fixe 63'", les lames flexibles 7 se déforment et ouvrent ou ferment les bras 61‴.

Les formes d'exécution ci-dessus ont été décrites à titre d'exemple uniquement, d'autres variantes sont envisageables sans sortir du cadre de la présente invention telle que définie dans les revendications.

En variante, un composant intermédiaire pourrait être intercalé entre l'élément décoratif et le cadran ou entre le cadran et le mouvement. Si le pied traverse également une ouverture de l'élément intermédiaire alors celui-ci est pris en sandwich entre l'élément décoratif et le cadran ou entre le cadran et le mouvement. Cet élément intermédiaire peut servir de cale ou d'espaceur.

De manière générale, la présente invention a pour objet un ensemble comprenant au moins un premier composant horloger destiné à être assemblé à un second composant horloger. Le premier composant horloger comprend au moins un pied destiné à traverser une ouverture correspondante du second composant horloger. L'ouverture débouche dans un espace de fixation ouvert sur l'extérieur de l'ensemble et délimité par le second composant et une surface de sorte que le pied traversant l'ouverture n'est pas accessible dans une direction parallèle à l'axe longitudinal dudit pied, mais uniquement dans une direction essentiellement perpendiculaire audit axe longitudinal.

La surface délimitant l'espace de fixation peut faire partie d'un troisième composant horloger (un composant du mouvement dans les formes d'exécution décrites). En variante, elle pourrait être partie intégrante du second composant horloger, l'espace de fixation étant alors un logement formé dans le second composant, ouvert sur l'extérieur dudit composant et dans lequel débouche l'ouverture destinée à recevoir le pied du premier composant.

Selon l'invention, l'ensemble comprend en outre un élément de fixation agencé pour être déplacé dans l'espace de fixation selon une direction perpendiculaire à l'axe longitudinal du pied entre une première position dans laquelle il ne retient pas le pied du premier composant dans l'ouverture du second composant et une seconde position dans laquelle il coopère avec le pied pour retenir celui-ci dans l'ouverture dans une direction parallèle à l'axe longitudinal du pied assurant ainsi l'assemblage du premier composant sur le second composant horloger.

L'élément de fixation comprend de préférence deux bras et des moyens élastiques agencés pour que, dans sa seconde position, lorsque le pied du premier composant est retenu entre les bras de l'élément de fixation, le déplacement de l'élément de fixation vers sa première position entraîne une contrainte sur les moyens élastiques qui permet de libérer ledit pied desdits bras.

De préférence, le pied comprend une gorge avec laquelle coopère l'élément de fixation dans sa seconde position pour retenir le premier composant sur le second composant dans une direction parallèle à l'axe longitudinal du pied.

De préférence, l'ensemble est agencé pour que, dans la seconde position de l'élément de fixation, ce dernier ne dépasse pas en épaisseur du second composant. Par exemple, l'élément de fixation peut venir se loger dans un évidement que comprend le second composant horloger.

De préférence, dans sa seconde position, l'élément de fixation ne s'étend pas au-delà du premier ou du second composants et est entièrement logé dans l'espace de fixation.

En variante, l'élément de fixation peut encore être agencé pour être déplacé ou pivoté de sa seconde position dans une position finale dans laquelle il est entièrement logé dans l'espace de fixation.

De préférence, le second composant comprend un bossage agencé pour coopérer avec un chanfrein de l'élément de fixation de sorte que lorsqu'il est déplacé dans sa seconde position et/ou pivoté dans sa position finale, une portion de l'élément de fixation passe au-dessus du bossage ce qui exerce une contrainte sur le pied du premier composant qui tend à déplacer celui-ci contre le second composant dans une direction essentiellement parallèle à l'axe longitudinal du pied.

De préférence, l'élément de fixation comprend au moins un moyen de préhension comme une encoche ou un trou permettant de faciliter ses déplacements de sa seconde positon à sa première position et/ou de sa position finale à sa seconde position.

De préférence, l'élément de fixation comprend une portion fixe préhensible permettant de le manipuler pour ses déplacements.

De préférence, l'élément de fixation comprend deux bras élastiques dont les extrémités forment entre elles une ouverture dans laquelle vient s'encliqueter ou se clipser le pied lorsque l'élément de fixation est déplacé dans sa seconde position.

En variante, l'élément de fixation comprend un système de lames flexibles bistable comprenant deux bras et agencé pour que lesdits bras soient dans une position ouverte lorsque l'élément de fixation est dans sa première position et une position fermée dans laquelle ils enserrent le pied lorsque l'élément de fixation est dans sa seconde position.

De préférence, le premier composant est un élément décoratif d'un cadran et le second composant la plaque de base du cadran tandis que la surface délimitant l'espace de fixation est le plan supérieur du mouvement auquel est destiné le cadran. En variante, le premier composant est un cadran ou la plaque de base d'un cadran et le second composant est un pont du mouvement auquel est destiné le cadran.

On obtient ainsi un assemblage d'un premier composant sur un second composant qui est sûr et robuste et dont l'encombrement est faible : sans taraudage et avec uniquement des propriétés élastiques, l'élément de fixation peut être très mince. En outre, l'assemblage, montage ou démontage, selon la présente invention est une procédure aisée et rapide pour laquelle l'horloger n'a pas besoin de réglage fin ni d'outils particuliers. Tous les composant sont en plus faciles à usiner pour des coûts de production réduits.

## Revendications

1. Ensemble comprenant au moins un premier composant horloger (31 ; 20' ; 2") destiné à être assemblé à un second composant horloger (20 ; 5 ; 1"), le premier composant horloger (31 ; 20' ; 2") comprenant au moins un pied (4, 4' ; 4") destiné à traverser une ouverture (51) correspondante du second composant horloger (20 ; 5 ; 1") débouchant dans un espace de fixation ouvert sur l'extérieur de l'ensemble et délimité par le second composant (20 ; 5 ; 1") et une surface de sorte que le pied (4, 4' ; 4") traversant l'ouverture n'est pas accessible dans une direction parallèle à l'axe longitudinal dudit pied (4, 4' ; 4"), mais uniquement dans une direction essentiellement perpendiculaire audit axe longitudinal, **caractérisé par le fait que** l'ensemble comprend en outre un élément de fixation (6, 6' ; 6") agencé pour être déplaçable dans l'espace de fixation selon une direction perpendiculaire à l'axe longitudinal du pied (4, 4' ; 4") entre une première position dans laquelle il ne retient pas le pied (4, 4' ; 4") du premier composant (31 ; 20' ; 2") dans l'ouverture du second composant (20 ; 5 ; 1") et une seconde position dans laquelle il coopère avec le pied (4, 4' ; 4") pour retenir celui-ci dans l'ouverture selon une direction parallèle à l'axe longitudinal du pied assurant ainsi l'assemblage du premier composant (31 ; 20' ; 2") sur le second composant horloger (20 ; 5 ; 1"); et **par le fait que** l'élément de fixation (6, 6' ; 6") comprend deux bras (61 ; 61' ; 61") et des moyens élastiques agencés pour que, dans sa seconde position, les bras (61 ; 61' ; 61") enserrent le pied (4, 4' ; 4") contraints par les moyens élastiques et pour que le déplacement de l'élément de fixation (6, 6' ; 6") depuis sa seconde position vers sa première position entraîne une contrainte sur les moyens élastiques qui permet de libérer ledit pied (4, 4' ; 4") desdits bras (61 ; 61' ; 61").

2. Ensemble selon la revendication 1, **caractérisé par le fait que** le pied (4, 4' ; 4") comprend une gorge (42 ; 42' ; 42") dans laquelle viennent s'insérer les bras (61 ; 61' ; 61") de l'élément de fixation (6, 6' ; 6") dans sa seconde position pour retenir le premier composant (31 ; 20' ; 2") sur le second composant (20 ; 5 ; 1") dans une direction parallèle à l'axe longitudinal du pied (4, 4' ; 4").

3. Ensemble selon l'une des revendications précédentes, **caractérisé par le fait qu'**il est agencé pour que, dans la seconde position de l'élément de fixation (6, 6' ; 6"), ce dernier ne dépasse pas en épaisseur du second composant (20 ; 5 ; 1").

4. Ensemble selon la revendication 3, **caractérisé par le fait que** l'élément de fixation (6, 6' ; 6"), dans sa seconde position, vient se loger dans un évidement (21 ; 51 ; 11) que comprend le second composant horloger (20 ; 5 ; 1").

5. Ensemble selon l'une des revendications précédentes, **caractérisé par le fait que**, dans sa seconde position, l'élément de fixation (6, 6' ; 6") ne s'étend pas au-delà du premier ou du second composants horloger et est entièrement logé dans l'espace de fixation.

6. Ensemble selon l'une des revendications 1 à 4, **caractérisé par le fait que** l'élément de fixation (6, 6' ; 6") est agencé pour être déplacé ou pivoté de sa seconde position dans une position finale dans laquelle il est entièrement logé dans l'espace de fixation et/ou l'évidement du second composant.

7. Ensemble selon l'une des revendications précédentes, **caractérisé par le fait que** le second composant (20) comprend un bossage (23) agencé pour coopérer avec un chanfrein (67) de l'élément de fixation (6) de sorte que, lorsqu'il est déplacé dans sa seconde position et/ou pivoté dans sa position finale, une portion de l'élément de fixation (6) passe au-dessus du bossage (23) ce qui exerce une contrainte sur le pied (4) du premier composant (31) qui tend à déplacer celui-ci contre le second composant (20) dans une direction essentiellement parallèle à l'axe longitudinal du pied (4).

8. Ensemble selon l'une des revendications précédentes, **caractérisé par le fait que** l'élément de fixation (6, 6' ; 6") comprend au moins un moyen de préhension comme une encoche (64) ou un trou (69' ; 69") permettant de faciliter ses déplacements de sa seconde positon à sa première position et/ou de sa position finale à sa seconde position.

9. Ensemble selon l'une des revendications précédentes, **caractérisé par le fait que** l'élément de fixation (6, 6' ; 6") comprend une portion fixe (63 ; 63' ; 63") préhensible permettant de le manipuler pour ses déplacements.

10. Ensemble selon l'une des revendications précédentes, **caractérisé par le fait que** les deux bras (61 ; 61' ; 61") de l'élément de fixation (6, 6' ; 6") sont élastiques et leur extrémité forment entre elles une ouverture dans laquelle vient s'encliqueter ou se clipser le pied (4, 4' ; 4") lorsque l'élément de fixation (6, 6' ; 6") est déplacé dans sa seconde position.

11. Ensemble selon l'une des revendications 1 à 9, **caractérisé par le fait que** l'élément de fixation (6'") comprend un système de lames flexibles bistable comprenant deux bras (61'") et agencé pour que lesdits bras (61‴) soient dans une position ouverte lorsque l'élément de fixation (6'") est dans sa première position et une position fermée dans laquelle ils enserrent le pied (4"') lorsque l'élément de fixation (6'") est dans sa seconde position.

12. Ensemble selon l'une des revendications précédentes, **caractérisé par le fait que** la surface délimitant l'espace de fixation fait partie d'un troisième composant horloger (1) de l'ensemble ou est partie intégrante du second composant horloger (1"), l'espace de fixation étant alors un logement (11') formé dans le second composant (1'), ouvert sur l'extérieur dudit composant et dans lequel débouche l'ouverture.

13. Ensemble selon l'une des revendications précédentes, **caractérisé par le fait que** le premier composant est un élément décoratif (31) d'un cadran (2) et le second composant la plaque de base (20) du cadran (2) tandis que la surface délimitant l'espace de fixation est le plan supérieur du mouvement (1) auquel est destiné le cadran (2).

14. Ensemble selon l'une des revendications 1 à 13, **caractérisé par le fait que** le premier composant est un cadran (2') ou la plaque de base d'un cadran (20') et le second composant est un pont (5) du mouvement (1') auquel est destiné le cadran.
